# FASCICULE DE BREVET EUROPEEN

(11) **EP 0 323 354 B1**
(45) Date de publication et mention de la délivrance du brevet: **18.12.1991**
(21) Numéro de dépôt: 88403349.9
(22) Date de dépôt: 28.12.1988
(51) Int. Cl.: B65D 5/50

(54) **Emballage pour le conditionnement sous film plastique rétractable d'au moins un objet**
Verpackung zum Verpacken wenigstens eines Gegenstandes mittels einer Schrumpffolie
Package for packaging at least one object under a retractable plastic film

(30) Priorité: 29.12.1987 FR 8718315
(43) Date de publication de la demande: 05.07.1989
(73) Titulaire: SOCIETE CONTINENTALE DU CARTON ONDULE SOCAR Société Anonyme dite:, 94160 Saint-Mandé (FR)
(72) Inventeur: Meunier, Roger, F-18200 La Celle Bruère StAmand Montrond (FR); Elie, Jean-Paul, F-49300 Cholet (FR); Brodier, Alain, F-18190 Bigny-sur-Valenay (FR)
(74) Mandataire: Jolly, Jean-Pierre

(56) Documents cités:
- EP-A- 0 170 570
- FR-A- 2 506 722
- FR-A- 2 590 548
- US-A- 2 837 261

## Description

L'invention concerne un emballage pour le conditionnement sous film plastique rétractable d'au moins un objet, du type comprenant un corps d'emballage en une matière semi-rigide telle que le carton ou le carton ondulé et un film en une matière plastique rétractable, qui est solidaire dudit corps d'emballage et y maintient le ou les objets en les enserrant, après rétraction dudit film.

De tels emballages suscitent un très grand intérêt auprès des utilisateurs, car ils permettent le regroupement au sein d'un même corps d'emballage d'objets ou de lots d'objets de volumes différents, inférieurs au volume interne du corps d'emballage, qui sont maintenus fermement en position contre la face intérieure du fond de celui-ci.

On a proposé de nombreuses variantes de tels emballages.

On a ainsi suggéré de coller deux feuilles de matière plastique rétractable contre deux parois latérales opposées du corps d'emballage, à l'intérieur ou à l'extérieur de ces parois, et de rabattre ces feuilles contre les objets conditionnés, pour les réunir entre elles au cours de l'opération de rétraction. Ces emballages sont cependant d'une utilisation peu pratique, du fait de l'emploi de deux feuilles de matière plastique, qui compliquent les opérations de mise en volume du corps d'emballage, généralement livré à plat aux utilisateurs, et les opérations de conditionnement.

Pour remédier à cet inconvénient, la Demanderesse a proposé, dans son brevet français N° 2 506 722, de coller une unique feuille de matière plastique contre les faces internes du fond et de deux parois latérales opposées du corps d'emballage.

Cette feuille de matière plastique risque toutefois de se décoller du corps de l'emballage au cours des opérations de manutention et sous les chocs subis, lorsque l'emballage plein est déplacé, en particulier si les objets conditionnés sont lourds. Aussi la Demanderesse a-t-elle proposé, dans son brevet français N° 2 567 101, d'assujettir la feuille plastique au corps d'emballage, lorsque celui-ci est constitué par une caisse dite américaine, en pinçant cette feuille de plastique entre les volets internes et les volets externes qui constituent le fond, ces volets dits aussi "rabats" étant attenants, respectivement, à deux jeux de parois latérales parallèles.

Dans le même brevet, la Demanderesse propose en outre un procédé original de mise en place de la feuille de matière plastique entre les rabats du fond, mais ce procédé est relativement coûteux pour l'utilisateur, puisque le film de matière plastique ne peut être rendu solidaire du corps d'emballage qu'au cours de la mise en volume de la caisse américaine.

La présente invention vise à remédier à cet inconvénient en proposant un emballage du type défini ci-dessus, autre qu'une caisse américaine, dans lequel un unique film de matière plastique rétractable est pincé entre des parties du fond du corps d'emballage à l'état monté, en assurant ainsi après rétraction un excellent maintien en position des objets conditionnés, tout en permettant de livrer l'emballage à plat à l'utilisateur, avec le film de matière plastique collé contre le corps d'emballage, en évitant ainsi l'emploi de matériels coûteux pour sa mise en place, lorsque ce corps d'emballage est mis en volume.

A cet effet, l'invention a pour objet un emballage issu d'un flan unique pour le conditionnement d'au moins un objet, du type comprenant un corps d'emballage en un matériau semi-rigide tel que le carton au le carton ondulé, et un film ininterrompu d'une matière plastique rétractable, qui est solidaire dudit corps et est destiné, après rétraction, à y maintenir ledit objet en position, ledit corps d'emballage comprenant un fond externe rectangulaire ou carré, constitué par un unique panneau attenant par une ligne de pliage à deux premières parois parallèles, le film de matière plastique rétractable s'étendant sur le fond et sur lesdites premières parois parallèlement à deux deuxièmes parois parallèles ou à des volets doublant intérieurement ces deuxièmes parois, cet emballage étant caractérisé en ce que ledit film est contrecollé contre la face interne du fond et verrouillé en position collée par pincement entre le fond et des volets qui doublent intérieurement ce fond et sont attenants par des lignes de pliage aux dites deuxièmes parois ou aux volets doublant intérieurement ces deuxièmes parois.

Dans un tel emballage, le film rétractable est donc maintenu en position, d'une part, par collage contre le fond, d'autre part, par les volets qui doublent intérieurement ce fond et sur lesquels reposent les objets conditionnés. On obtient ainsi un verrouillage en position de ce film et des objets qu'il enserre, ce qui lui permet de ne pas se déplacer en cas de chocs ou de mouvements violents de l'emballage en cours de manutention, même si le ou les objets conditionnés sont d'une masse importante et/ou d'un volume largement inférieur au volume interne de l'emballage.

Il sera en outre possible de livrer les emballages non montés aux utilisateurs, sous forme d'un unique flan plat de matière semi-rigide pré-découpé et refoulé, avec le film rétractable collé contre le fond, les utilisateurs pouvant ensuite mettre en volume eux-mêmes ces emballages, par des procédés et des appareillages usuels, sans avoir recours à des dispositifs spéciaux et coûteux pour la pose du film plastique.

Comme on le verra ci-après, dans la description détaillée de certaines formes de mise en oeuvre de l'invention, le corps d'emballage pourra être d'un type connu en soi, ce qui facilitera encore sa mise en volume pour les utilisateurs.

Avantageusement, sur le corps d'emballage livré à plat aux utilisateurs, le film de matière plastique rétractable pourra être rendu temporairement solidaire, par des points de colle, desdites première parois attenantes au fond ou de volets prolongeant ces parois, afin de faciliter la mise en volume du corps d'emballage et son remplissage. Le film est ensuite simplement détaché de ces premières parois ou de ces volets pour être rabattu, à ses deux extrémités, sur les objets conditionnés, avant de procéder à la phase de rétraction.

Comme on le verra dans la description détaillée qui va suivre de diverses formes de mise en oeuvre de l'invention, le film de matière plastique rétractable peut déborder latéralement ou non sur les secondes parois ou sur les volets qui doublent ces parois.

Les dessins annexés représentent trois formes de réalisation d'un emballage selon l'invention. Sur ces dessins:
La figure 1 est une vue en perspective d'un premier emballage conforme à l'invention;
La figure 2 est une vue en plan du flan pré-découpé et refoulé dont est issu cet emballage, avec le film de matière plastique rétractable collé contre le fond;
Les figures 3 et 4 sont des vues analogues, respectivement, aux figures 1 et 2, d'un second emballage conforme à l'invention;
Les figures 5 et 6, sont des vues analogues aux figures 1 et 2, d'un troisième emballage conforme à l'invention.

La figure 7 est une vue d'un flan pour la réalisation d'un quatrième emballage conforme à l'invention.

L'emballage représenté sur les figures 1 et 2 comprend un corps d'emballage d'un type connu, de forme générale parallélépipédique, comprenant un fond 1, auquel sont attenantes par des lignes de pliage ou refoulures des parois longitudinales ou première parois 2 et 3.

Les parois transversales 4 sont attenantes aux extrémités de la paroi longitudinale (secondes parois) 2. A leur base, un volet 5, attenant à ces parois par une ligne de pliage, vient doubler le fond en position montée. A leur partie supérieure, un volet 6, articulé par des lignes de pliage, est rabattu à l'intérieur de l'emballage en position montée pour doubler intérieurement la paroi 4 associée. Une languette 7 de ces volets 6 est engagée dans une découpe 8 du volet 5 correspondant au cours du montage.

La paroi longitudinale 3 se prolonge latéralement par des volets 9, qui, en position montée, sont engagés entre les parois 4 et les rabats 6.

Un couvercle 10 est articulé par une ligne de pliage à la partie supérieure de la paroi longitudinale 2 et se prolonge par un panneau 11, qui, en position de fermeture, vient s'appliquer contre la face externe de la paroi 3. Ce panneau 11 se prolonge latéralement par des volets 12 ayant une arête 13 incurvée, qui permet de les engager entre les volets 9 et la paroi 4 pendant la phase de fermeture.

Conformément à l'invention, un film de matière rétractable 14, qui, dans le cas présent, est d'une largeur inferieure à la longueur des parois 2 et 3, est contrecollés contre le fond 1 par des lignes de colle 15, et s'étend parallèlement aux parois transversales 4, sans déborder sur les volets 6 doublant interieurement ces parois.

Il est ainsi possible de livrer à l'utilisateur le flan représente sur la figure 2 avec le film 15 précollé sur le fond, de sorte que l'utilisateur peut procéder lui-même à la mise en volume du conditionnement, de la manière usuelle pour le corps d'emballage, lequel est d'un type bien connu, sans avoir recours à des procédés ou des machines complexes.

Pour faciliter la mise en volume du corps d'emballage et le conditionnement des objets, le film 14 pourra avantageusement être rendu solidaire de façon temporaire, sur le flan de carton de départ, des premières parois 2 et 3 et éventuellement du couvercle 10, à l'aide de simples points de colle 16. Après montage de l'emballage et mise en place des objets à conditionner, il suffira de détacher le film 14 des parois 2 et 3 et du couvercle 10 pour rabattre ses extrémités sur les objets et procéder à sa rétraction avant de fermer l'emballage.

Les figures 3 et 4 représentent une autre forme de mise en oeuvre de l'invention, différente de la précédente, mais présentant très exactement les mêmes avantages.

Cet emballage comprend également un corps d'emballage d'un type connu de forme générale parallélépipédique, qui comprend un fond 21 attenant à deux parois longitudinales ou premières parois 22 et 23. A la paroi 22 sont attenants latéralement deux volets 24, destinés à former les parois transversales. Celles-ci sont doublées intérieurement par deux volets 25 prolongeant latéralement la paroi longitudlinale 23. A la base de ces volets 25 est raccordé par une ligne de pliage un panneau 26, de dimension inférieure ou non à la moitié de la longueur du fond 21, qui vient doubler intérieurement celui-ci en position montée.

A la partie supérieure de chacune des parois 22 est articulé par une ligne de pliage un panneau 27, de dimension égale ou supérieure à la moitié de celle du fond 1 et destiné à former un élément de fermeture du corps d'emballage à la partie supérieure de celui-ci.

Les parois externes ou secondes parois 24, d'une part, et les volets 25 qui les doublent intérieurement, d'autre part, sont réunis par des soufflets 20 aux panneaux 27. En position fermée de la caisse, les soufflets 28 sont repliés à plat contre la face interne des volets 25, qu'ils maintiennent ainsi appliqués contre les parois 24. Les parois 24 et les volets 25 peuvent, en outre, être rendus solidaires par collage ou agrafage.

Conformément à l'invention, un film de matière plastique 29 est contrecollé contre le fond 21 par des lignes de colle 30 et s'étend parallèlement aux volets 25 doublant intérieurement les parois transversales 24 sans déborder sur ces volets. Il est ainsi possible de livrer aux utilisateurs le flan découpé et refoulé, tel que représenté sur la figure 4, avec le film 29, et le corps d'emballage peut être monté de la façon usuelle, sans dispositifs spéciaux coûteux, en pinçant la partie du film collée sur le fond entre celui-ci et les volets 26, avec une grande sécurité de fixation du film.

On notera que les volets 26 comportent une découpe 31 dans un angle afin de pouvoir accéder au film 29, après montage, et le dégager si nécessaire.

Comme dans l'emballage précédemment décrit, des points de colle 32 permettent de solidariser temporairement, sur le flan de départ, le films 29 et les panneaux 27 et/ou les premières parois 22, 23, pour faciliter le montage de l'emballage et la mise en place des objets à conditionner.

Comme précédemment, les extrémités du film 29 sont ensuite dsétachées des panneaux 27 et des parois 22 et 23, rabattues sur les objets, et soumises à une phase de rétraction. Les panneaux 27 peuvent être ensuite rabattus pour fermer l'emballage, et réunis par une bande gommée ou par collage en cas de recouvrement des panneaux.

On va décrire maintenant l'emballage des figures 5 et 6, dans lequel le film de matière plastique rétractable est toujours pincé entre le fond et les volets doublant ce fond à l'intérieur, mais qui se distingue des précédents en ce que ledit film déborde latéralement du fond sur les parois qui lui sont parallèles.

Comme dans les réalisations précédentes, le corps de cet emballage comprend un fond externe rectangulaire 41, raccordé à deux parois longitudinales parallèles ou premières parois 42 et 43. A la partie supérieure de la paroi 42 est articulé un couvercle 44, susceptible d'être rabattu parallèlement au fond pour obturer l'emballage, une languette 45, prévue à la partie supérieure de la paroi 43 venant s'engager dans cette position dans une découpe 46 du couvercle.

Aux deux extrémités de la paroi 43 sont articulés des volets 47, aptes à être disposés perpendiculairement à cette paroi, pour être pincés entre des panneaux 48, attenants aux extrémités de la paroi 42 et formant la paroi transversale externe ou seconde paroi l'emballage, et des rabats 49, attenants à la partie supérieure de ces parois transversales 48 et rabattus vers le fond.

A la base des volets 48 sont articulés des volets 50, qui doublent le fond 41 à l'intérieur du corps d'emballage, avec un recouvrement partiel des volets. Des découpes 51, ménagées dans ces volets et éventuellement dans le fond, permettent de verrouiller les rabats 49 en position en y engageant une patte 52 de ces rabats.

Des languettes 54, découpées dans une portion du fond et attenantes aux volets 50, sont escamotées par pliage au-dessous de ceux-ci et pincées entre eux et le fond en position montée de l'emballage. Le rôle de ces languettes escamotables sera explicité ci-après.

Un film 55 de matière plastique rétractable est contrecollé contre le fond 41 par des lignes de colle 56. Sur le flan de départ (figure 6), comme dans les emballages décrits précédemment, le film 55 est solidaire temporairement du couvercle et des parois 42 et 43 par des points de colle 57. Le film s'étend parallèlement aux parois transversales 40, mais a une largeur supérieure à la longueur des parois longitudinales 42 et 43, de sorte qu'il déborde latéralement, sur le flan de départ, sur les parois transversales 40. Dans l'emballage monté, ce film est aussi pincé non seulement entre le fond 41 et les volets 50, mais également entre les parois 40 et les volets 47. Comme on le voit sur la figure 5, le long des parois 42 et 43 et sur le couvercle 44, les parties débordantes du film sont toutefois rabattues en 50 sur ces éléments du corps d'emballage. Des découpes sont prévues à cet effet dans les volets 50 doublant le fond, afin de pouvoir accéder au film dans les angles, pour le dégager, les languettes escamotables 54 ont pour but de faciliter le montage de l'emballage et la mise en place du film 55, sur lequel elles glissent au niveau du fond.

Un tel emballage est destiné au conditionnement d'objets dont le volume est proche du volume interne de l'emballage. Il est, en effet, possible de rabattre les parties repliées 58 du film plastique, sur les faces latérales d'un tel objet, voisines des rabats 49, de façon qu'après la phase de rétraction, l'objet soit ainsi maintenu parfaitement suivant toutes ses faces latérales.

Cet emballage est cependant d'une conception relativement complexe, aussi la Demanderesse a-t-elle mis au point une quatrième forme de mise en oeuvre de l'invention qui est illustrée par la figure 7.

Cette forme de réalisation est relativement proche de celle de la figure 2 et, pour plus de clarté, les organes déjà décrits en référence à cette figure 2 sont désignés par les mêmes chiffres de référence affectés de l'indice. On remarque cependant les différences suivantes par rapport à la figure 2:
― le film de matière plastique rétractable 14′ a une largeur supérieure à la longueur des parois longitudinales 2′ et 3′ et il déborde donc latéralement sur les parois latérales;
― sur le fond 1′, le film 14′ présente toutefois un évidement latérale 19′ évitant qu'il ne déborde en dehors du fond et permettant aussi une mise en place aisée des volets 5 doublant le fond;
― par ailleurs, les volets 6′, correspondant aux volets 49 et la forme de réalisation de la figure 6, ont la même forme que ceux-ci, c'est-à-dire que leurs arêtes, qui sont en position verticale en position montée, sont échancrées en 18′, afin de pouvoir accéder facilement au film 14′, pour le dégager dans les angles.

Cette forme de réalisation de l'invention, à film débordant latéralement, se prête donc à un montage aussi aisé que la forme de réalisation des figures 1 et 2.

L'invention apporte donc aux utilisateurs des emballages faciles à monter avec des moyens usuels, qui peuvent leur être livrés avec le film de matière plastique rétractable solidaire du flan dont sera issu le corps d'emballage, et qui présente une grande sécurité de maintien en position du film rétractable et, par conséquent, des objet conditionnés.

## Revendications

1. Emballage issu d'un flan unique pour le conditionnement d'au moins un objet, du type comprenant un corps d'emballage en un matériau semi-rigide tel que le carton ou le carton ondulé, et un film ininterrompu d'une matière plastique rétractable (14; 29; 55), qui est solidaire dudit corps et est destiné, après rétraction, à y maintenir ledit objet en position, ledit corps d'emballage comprenant un fond externe rectangulaire ou carré, constitué par un unique panneau (1; 21; 41) attenant par une ligne de pliage à deux premières parois parallèles (2, 3; 22, 23; 42, 43), le film de matière plastique rétractable (14; 29; 55) s'étendant sur le fond (1; 21; 41) et sur lesdites premières parois (2, 3; 22, 23; 42, 43) parallèlement à deux deuxièmes parois parallèles (4; 48) ou à des volets (25) doublant intérieurement ces deuxièmes parois (24), cet emballage étant caractérisé en ce que ledit film (14; 29; 55) est contrecollé contre la face interne du fond et verrouillé en position collée par pincement entre le fond et des volets (5; 26; 50) qui doublent intérieurement ce fond et sont attenants par des lignes de pliage aux dites deuxièmes parois (4; 48) ou aux volets (25) doublant intérieurement ces deuxièmes parois (24).

2. Emballage selon la revendication 1, caractérisé en ce qu'il est issu d'un flan prédécoupé et refoulé, dont est solidaire un film de matière plastique rétractable (14; 29) qui est contrecollé contre la partie (1; 21; 41) correspondant à la face interne du fond.

3. Emballage selon la revendication 2, caractérisé en ce que sur ledit flan, ledit film (14; 29) est rendu solidaire temporairement par des points de colle (15; 32) ou similaire des premières parois (2, 3; 22, 23) attenantes au fond et/ou des parties de fermeture de l'emballage (10, 11; 27) attenantes à ces premières parois.

4. Emballage selon l'une des revendications 1 à 3, caractérisé en ce que ledit film (55) a une largeur supérieure à la distance séparant les secondes parois (48) parallèlement auxquelles il s'étend, de manière à recouvrir une partie de ces secondes parois latérales et à être pincé entre celles-ci et des volets ou des rabats (49) doublant intérieurement ces parois.

5. Emballage selon l'une des revendications 1 à 4, caractérisé en ce que des découpes (31; 59) sont ménagées dans les volets (26; 50) doublant le fond, en vue de permettre de dégager le film de matière plastique rétractable (29; 55) pincé entre ces parties du corps d'emballage.

## Patentansprüche

1. Verpackung aus einem einheitlichen Zuschnitt zum Verpacken wenigstens eines Gegenstands, welche aus einem Verpackungskörper aus halbstarrem Material wie z.B. Karton oder Wellpappe und einem zusammenhängenden, aus einem schrumpffähigen Kunststoff ausgebildeten Film (14; 23; 55) besteht, wobei der Film mit dem Verpackungskörper verbunden und nach Schrumpfung zur Fixierung des Gegenstands in einer Position bestimmt ist, wobei der Verpackungskörper einen äußeren, rechteckigen oder quadratischen Boden aufweist, der durch eine einheitliche Platte (1; 21; 41) gebildet wird, die über Faltlinien an zwei erste parallele Wandungen (2, 3; 22, 23; 42, 43) angrenzt, wobei sich der aus schrumpffähigem Kunststoff bestehende Film (14; 29; 55;) auf dem Boden (1; 21; 41) und den genannten ersten Wandungen (2, 3; 22, 23; 42, 43) parallel zu parallelen zweiten Wandungen (4; 48) oder zu Klappen (25) erstreckt, die zur innenseitigen Kaschierung von zweiten Wandungen (24) bestimmt sind, dadurch gekennzeichnet, daß der Film (14; 29; 55) mit der Innenseite des Bodens verklebt und in der Klebeposition durch Klemmung zwischen dem Boden und den diesen innenseitig kaschierenden sowie über Faltlienien an die genannten zweiten Wandungen (4; 48) oder die die zweiten Wandungen (24) innenseitig kaschierenden Klappen (25) angrenzenden Klappen (5, 26, 50) gesichert ist.

2. Verpackung nach Anspruch 1, gekennzeichnet durch einen vorgeschnittenen und gefalteten Zuschnitt, der mit einem Film (14; 29) aus schrumpffähigen Kunststoff in Verbindung steht, der mit dem, die Innenseite des Bodens bildenden Teil (1; 21; 41) verklebt ist.

3. Verpackung nach Anspruch 2, dadurch gekennzeichnet, daß der genannte Film (14; 29) mit dem genannten Zuschnitt über Klebstoffpunkte (16; 32) oder dergleichen mit den ersten Wandungen (2, 3; 22, 23) in Verbindung steht, die ihrerseits an den Boden und/oder die Teile (10, 11; 27) des Verschlusses der Verpackung angrenzen, die an diese ersten Wandungen angrenzen.

4. Verpackung nach einem der Ansprüche 1 bis 3, dadurch gekennzeichnet, daß der genannte Film (55) eine Breite aufweist, die größer bemessen ist als die zwischen den genannten zweiten Wandungen (48) bestehende Entfernung, wobei sich der Film parallel zu diesen zweiten Wandungen erstreckt, und wobei ein Teil dieser zweiten seitlichen Wandungen durch den Film überdeckt wird und wobei der Film zwischen diesen zweiten Wandungen und den, diese innenseitig kaschierenden Klappen (49) eingeklemmt ist.

5. Verpackung nach einem der Ansprüche 1 bis 4, gekennzeichnet durch Ausschnitte (31; 59), die in den, zur Kaschierung des Bodens bestimmten Klappen (26; 50) vorgesehen sind, so daß der, aus schrumpffähigem Kunststoff bestehende Film (29; 55), der zwischen diesen Teilen des Verpackungskörpers eingeklemmt ist, aufgenommen werden kann.

## Claims

1. A pack produced from a single blank for packaging at least one article, of the type comprising a pack body of a semi-rigid material such as cardboard or corrugated cardboard, and an uninterrupted film of a plastics shrink material (14; 29; 55) which is fixed with respect to said body and which after shrinkage is intended to bold said article in position there, said pack body comprising an external rectangular or square bottom formed by a single panel (1; 21; 41) which by means of a fold line adjoins two parallel first walls (2, 3; 22, 23; 42, 43), the film of plastics shrink material (14; 29; 55) extending over the bottom (1; 21; 41) and over said first walls (2, 3; 22, 23; 42, 43) parallel to two parallel second walls (4; 48) or to flaps (25) which internally line said second walls (24), said pack being characterised in that said film (14; 29; 55) is glued against the internal face of the bottom and locked in the glued position by being gripped between the bottom and flaps (5; 26; 50) which internally line said bottom and which by way of fold lines adjoin said second walls (4; 48) or the flaps (25) which internally line said second walls (24).

2. A pack according to claim 1 characterised in that it is produced from a blank which is previously cut out and opened out, and to which is fixed a film of plastics shrink material (14; 29) which is glued against the portion (1; 21; 41) corresponding to the internal face of the bottom.

3. A pack according to claim 2 characterised in that on said blank said film (14; 29) is temporarily fixed by means of glue points (15; 32) or the like to the first walls (2, 3; 22, 23) adjoining the bottom and/or closure portions of the pack (10, 11; 27) adjoining said first walls.

4. A pack according to one of claims 1 to 3 characterised in that said film (55) is of a width which is greater than the distance separating the second walls (48), parallel to which it extends, so as to cover a portion of said second side walls and to be gripped between same and flaps or flap portions (49) which internally line said walls.

5. A pack according to one of claims 1 to 4 characterised in that cut-outs (31; 59) are provided in the flaps (26; 50) which line the bottom in order to permit the film of plastics shrink material (29; 55) which is gripped between said portions of the pack body to be released.
